# EUROPÄISCHE PATENTSCHRIFT

(11) **EP 1 972 853 B1**
(45) Veröffentlichungstag und Bekanntmachung des Hinweises auf die Patenterteilung: **11.11.2009**
(21) Anmeldenummer: 07006041.3
(22) Anmeldetag: 23.03.2007
(51) Int. Cl.: F23Q 7/04

(54) **Zündeinrichtungen und Verfahren zum Zünden festen Brennstoffs**
Ignition devices and methods for igniting a solid fuel
Dispositifs d'allumage et procédés pour allumer des combustibles solides

(43) Veröffentlichungstag der Anmeldung: 24.09.2008
(73) Patentinhaber: Rauschert Steinbach GmbH, 96361 Steinbach am Wald (DE)
(72) Erfinder: Kühl, Hannes, Dipl. Ing. (FH), 90766 Fürth (DE)
(74) Vertreter: Zinsinger, Norbert

(56) Entgegenhaltungen:
- EP-A2- 0 635 993
- DE-A1- 3 843 863
- GB-A- 761 583
- GB-A- 862 063
- JP-A- 2005 172 383

## Beschreibung

Die Erfindung betrifft eine Zündeinrichtung, umfassend ein Schutzrohr und mindestens ein elektrisches Heizelement in dem Schutzrohr. Die Erfindung betrifft weiterhin ein Verfahren zum Zünden von festem Brennstoff, insbesondere zum Zünden von nachwachsenden Brennstoffen wie Pellets, Hackschnitzeln oder Scheiten aus Holz oder sonstiger Biomasse wie Mais, Getreide und dergleichen. Derartige nachwachsende Energieträger erfreuen sich in den letzten Jahren im Hinblick auf ihre ökologische Bedeutung aufgrund einer erfreulichen Kohlendioxidbilanz wachsender Beliebtheit.

Zündeinrichtungen der oben genannten Art sind hinreichend bekannt. So offenbart JP 2005172383 A eine derartige Zündeinrichtung für eine Brennkammer mit Pellets, bei welcher ein stabförmiges Heizelement konzentrisch in einem Führungsrohr angeordnet ist. Das Führungsrohr weist Öffnungen auf, in welche mittels eines Gebläses Luft eingeblasen wird. Die Luft wird zwischen dem Führungsrohr und dem Heizelement hindurch geleitet und erhitzt und strömt am Ende des Führungsrohres aus einer Öffnung aus. Das Heizelement weist aufgrund seines stabförmigen Aufbaus eine relativ große Masse auf, die beim Einschalten des Heizelements auf Zündtemperatur gebracht werden muss. Dies führt dazu, dass zum Zünden von Pellets mit einer derartigen Zündeinrichtung ein Zeitbedarf von etwa 2 Minuten erforderlich ist.

Die GB 862 063 A beschreibt eine elektrisch betriebene Zündeinrichtung zum Zünden von festem Brennstoff, welche ein Schutzrohr und ein elektrisches Heizelement in dem Schutzrohr umfasst. Das Heizelement, das einen keramischen Trägerstab aufweist, um welchen ein Heizleiter in Form eines Widerstandsdrahts gewickelt ist, wird von Luft umströmt:

Die DE 38 43 863 A1 beschreibt ein elektrisches Hochtemperatur-Heizelement in Röhrchen- oder Stabform, insbesondere zum Zünden von Diesel. Das Heizelement weist ein Substrat aus AIN auf, auf welches ein Heizleiter gedruckt wird.

Es ist Aufgabe der Erfindung, eine Zündeinrichtung und ein Verfahren zum Zünden von festem, schwer entflammbarem Brennstoff, insbesondere nachwachsenden Brennstoffen wie Pellets, Hackschnitzeln oder Scheiten aus Holz und ähnlichem bereitzustellen, so dass das Zünden schneller erfolgen kann.

Die Aufgabe wird hinsichtlich der Zündeinrichtung durch eine Zündeinrichtung gemäß Anspruch 1 gelöst. Die schnellere Zündung des Brennstoffs wird aufgrund einer besonders geringen Masse und/oder einer erhöhten Zündtemperatur der Zündeinrichtung erreicht.

Die erfindungsgemäße Zündeinrichtung zum Zünden von festem Brennstoff, insbesondere zum Zünden von nachwachsenden Brennstoffen wie Pellets, Hackschnitzeln oder Scheiten aus Holz, umfasst ein Schutzrohr und mindestens ein elektrisches Heizelement in dem Schutzrohr, wobei das mindestens eine Heizelement ein keramisches Trägerrohr und mindestens einen, auf eine Keramikfolie gedruckten, elektrischen Heizleiter aufweist, wobei die Keramikfolie derart um das Trägerrohr gewickelt und mit diesem versintert ist, dass der mindestens eine Heizleiter zwischen der Keramikfolie und dem Trägerrohr angeordnet ist, wobei das Trägerrohr derart im Schutzrohr angeordnet ist, dass ein Luftstrom durch das Trägerrohr hindurch leitbar ist.

Das mindestens eine Heizelement, das in der erfindungsgemäßen Zündeinrichtung enthalten ist, weist eine nur sehr.geringe Masse auf, die beim Aufheizen des Heizelements besonders schnell und energiesparend erhitzt werden kann. Es können dauerhaft hohe Zündtemperaturen im Bereich von 1000°C bis 1200°C erreicht werden, so dass eine hohe Strahlungsenergie von der Zündeinrichtung abgestrahlt wird und den festen Brennstoff erhitzt. Beim Hindurchleiten des Luftstroms durch das Trägerrohr des mindestens einen Heizelements erhitzt sich die Luft stark und heizt den festen Brennstoff weiter auf, sobald der erhitzte Luftstrom auf den festen Brennstoff trifft. Dies führt zu einer besonders schnellen und energiesparenden Zündung des festen Brennstoffs, wobei die Zeitspanne zur Zündung um etwa ¾ kürzer ist als bei herkömmlichen Zündeinrichtungen. Durch die Gestaltung der Zündeinrichtung wird ein gebündelter Wärmeeintrag auf die durch die Zündeinrichtung strömende Luft erreicht, was zu einer derart großen Zündzeitverkürzung führt. So kann eine Zündung insbesondere innerhalb von etwa 30 bis 60 Sekunden erfolgen. Dadurch ist der Energieverbrauch zum Zünden des Brennstoffs und die Emission von Rauch, Ruß und Schadgasen, die z. B. beim Zünden von Holz entstehen, deutlich reduziert. Während Holz nur schwelt und nicht brennt, rußt und raucht es nämlich allgemein sehr stark.

Die Verwendung eines Trägerrohres, insbesondere mit kreisringförmigem Querschnitt, zum Aufbau des mindestens einen Heizelements der Zündeinrichtung garantiert eine hohe mechanische Stabilität und Festigkeit und gleichzeitig ein geringes Einbaugewicht im Vergleich zu einem massiven Zündstab. Im Vergleich zu flachen Heizelementen ist die Bruchgefahr durch die vorteilhafte rohrförmige Gestaltung des Heizelements deutlich reduziert. Auch "heiße Zonen" in der Zündeinrichtung werden durch die hohe mechanische Stabilität des Trägerrohrs geduldet, während z. B. flächige Heizelemente eine vollkommen gleichmäßige Temperaturverteilung über die Heizelementfläche erfordern.

Das mindestens eine Heizelement kann durch eine Auswahl von an Alkalien, Erdalkalien und Glasphasen besonders gering verunreinigtem Material zur Bildung des Trägerelements und der Keramikfolie dauerhaft bei sehr hohen Zündtemperaturen verwendet werden. Bei derart hohen Temperaturen tritt bei den üblichen, weitaus höheren Gehalten an derartigen Verunreinigungen ansonsten relativ schnell eine elektrochemische Korrosion im Übergangsbereich zwischen der heißen Zone des Heizleiters und der kälteren Zone, in welchen sich die elektrischen Zuleitungen befinden, auf, so dass ein wirtschaftlicher Langzeitbetrieb herkömmlicher Zündeinrichtungen mit Heizelementen auf Basis von Al₂O₃ bei Temperaturen im Bereich von 900 bis 1200°C bisher nicht möglich war.

Ein weiterer Vorteil der erfindungsgemäßen Zündeinrichtung ist der im Vergleich zu herkömmlichen Zündeinrichtungen geringere Preis aufgrund der besonders einfach möglichen Herstellung und der kompakten Einbauform. So ist das Heizelement einer Zündeinrichtung herstellbar, indem ein Heizleiter in Dickschichttechnik auf die Keramikfolie gedruckt wird, die Keramikfolie um das Trägerrohr gewickelt wird und anschließend das Heizelement durch einfaches druckloses Sintern an Luft gebildet wird. Durch die Keramikfolie ist das Heizelement nach außen elektrisch isoliert und außerdem korrosions- und oxidationsbeständig. Es weist sehr gute mechanische Festigkeits- und Härtewerte auf. Aufgrund der sehr flexiblen Dickschichttechnik können die Leistungsbereiche des Heizelements in weiten Bereichen individuell eingestellt werden. Außerdem ist diese Technik miniaturisierbar. Das mindestens eine Heizelement wird in das Schutzrohr geschoben und dort mechanisch fixiert. Die elektrische Kontaktierung des mindestens einen Heizelements wird vorzugsweise mit keramischer Gussmasse bedeckt, dadurch elektrisch isoliert und vor schädlichen Umwelteinflüssen wie Staunässe oder hoher Luftfeuchte geschützt, die beispielsweise beim Durchleiten von normaler Umgebungsluft durch eine Zündeinrichtung auftreten können. Somit wird ein Kurzschluss zwischen den elektrischen Kontakten des mindestens einen Heizelements zuverlässig vermieden. Als keramische Gussmassen eignen sich temperaturwechselbeständige Hochtemperaturkleber, die gegebenenfalls unterschiedliche thermische Ausdehnungskoeffizienten von Heizelement(en) und Schutzrohr ausgleichen können.

Eine Verwendung der erfindungsgemäßen Zündeinrichtung zum Zünden von festem, schwer entflammbarem Brennstoff, insbesondere zum Zünden von nachwachsenden Brennstoffen wie Pellets, Hackschnitzeln oder Scheiten aus Holz sowie von Mais, Getreide und dergleichen, ist ideal, da eine Zündung besonders schnell, schadstoffarm und energiesparend erfolgen kann.

Die Aufgabe wird hinsichtlich des Verfahrens durch das Verfahren nach Anspruch 13 gelöst. Das erfindungsgemäße Verfahren zum Zünden von festem Brennstoff, insbesondere zum Zünden von nachwachsenden Brennstoffen wie Pellets, Hackschnitzeln oder Scheiten aus Holz, ist durch folgende Schritte gekennzeichnet:
- Anordnen einer erfindungsgemäßen Zündeinrichtung an einer Brennkammer, in welcher sich fester Brennstoff befindet, derart dass ein erstes Ende des Schutzrohrs enthaltend das mindestens eine Heizelement und den mindestens einen Heizleiter an die Brennkammer angrenzt oder in diese hineinragt;
- Erhitzen des mindestens einen elektrischen Heizelements auf eine Temperatur von mindestens 900°C, wobei ein Luftstrom durch die Zündeinrichtung hindurch geleitet und erwärmt wird; und
- Erhitzen und Zünden des festen Brennstoffs durch Beaufschlagung des Brennstoffs mit dem erwärmten Luftstrom und einer vom mindestens einen Heizelement abgegebenen Strahlungsenergie, insbesondere innerhalb einer Zeitspanne von einer Minute. Insbesondere sind Zündzeiten von nur etwa 30 Sekunden ohne weiteres möglich.

Das erfindungsgemäße Verfahren ermöglicht es, schwer entflammbare feste Brennstoffe, wie nachwachsende Brennstoffe in Form von Pellets, Hackschnitzeln oder Scheiten aus Holz sowie Biomasse in Form von Mais, Getreide und dergleichen besonders schnell, schadstoffarm und energiesparend zu entzünden.

Zum Zünden leicht entflammbarer Brennstoffe, wie z. B. von Brenngasgemischen und gasförmigen oder flüssigen Brennstoffen sind Heizelemente der Materialkombination Al₂O₃/W bzw. Al₂O₃/Pt bereits bekannt und werden bis zu einer Temperatur von 800 °C an Luft dauerhaft eingesetzt.

Um derartige Heizelemente für die erfindungsgemäße Zündeinrichtung und somit in einem Temperaturbereich von mindestens 900°C in Luft dauerhaft nutzen zu können, ist es erforderlich, dass das Trägerrohr und insbesondere auch die Keramikfolie des mindestens einen Heizelements zu mindestens 50 % aus Al₂O₃ gebildet sind, wobei das Trägerrohr und insbesondere auch die Keramikfolie im Hinblick auf eine optimale Haltbarkeit des Heizelements weniger als 500 ppm an Verunreinigungen umfassend Alkalien (z.B. Natrium, Kalium, Lithium), Erdalkalien (z.B. Kalzium, Magnesium) und Glasphasen (z.B. SiO₂) aufweisen. Bevorzugt weisen das Trägerrohr und die Keramikfolie weniger als 100 ppm, insbesondere weniger als 30 ppm an Verunreinigungen auf.

Es hat sich insbesondere als vorteilhaft erwiesen, wenn das Trägerrohr und die Keramikfolie des mindestens einen Heizelements jeweils vollständig aus Al₂O₃ gebildet sind, wobei das Al₂O₃ weniger als 500 ppm an Verunreinigungen umfassend Alkalien (z.B. Natrium, Kalium, Lithium), Erdalkalien (z.B. Kalzium, Magnesium) und Glasphasen (z.B. SiO₂) aufweist. Zur Stabilisierung des Al₂O₃ - Korngefüges, insbesondere zur Vermeidung von Riesenkornwachstum, ist ein MgO-Gehalt bis zu 300 ppm tolerierbar.

Das in Kombination dazu eingesetzte Heizleitermaterial ist bevorzugt glasphasenfrei und weist ebenso geringe Mengen an Alkalien oder Erdalkalien auf. Es wird erreicht, dass die Zündeinrichtung dauerhaft und zuverlässig bei Temperaturen oberhalb 900°C betrieben werden kann, ohne dass es zu einer elektrochemischen Korrosion im Bereich der Kontaktierung des Heizleiters kommt. Somit ist ein Betrieb eines Heizelements mit einem Trägerrohr und einer Keramikfolie aus Al₂O₃ bei 1000°C unter Gleichspannung oder bis zu 1200°C unter Wechselspannung dauerhaft möglich.

Es hat sich bewährt, wenn das Trägerrohr eines Heizelements der Zündeinrichtung einen Innendurchmesser im Bereich von 5 bis 35 mm aufweist.

Der durch das Trägerrohr hindurch leitbare Luftstrom ist dadurch ausreichend groß und wird zudem schnell und zuverlässig auf hohe Temperaturen erhitzt.

Dabei hat es sich bewährt, wenn ein Luftstrom im Bereich von 5 bis 100000 cm³/min durch eine erfindungsgemäße Zündeinrichtung hindurch geleitet wird. Die optimale Menge an hindurch zu leitender Luft kann im Hinblick auf die jeweiligen örtlichen Gegebenheiten in einfacher Weise experimentell ermittelt werden.

Im Trägerrohr eines Heizelements und/oder zwischen dem Schutzrohr und dem mindestens einem Heizelement können weiterhin Leitbleche oder andere, die Luftströmung in eine bestimmte Richtung lenkende Einbauten angeordnet sein, welche die Verweilzeit des Luftstroms in der Zündeinrichtung verlängern. So kann beispielsweise mittels eines Leitblechs der Luftstrom spiralförmig durch ein Trägerrohr geführt und somit noch stärker erhitzt werden.

Es ist bevorzugt, wenn mindestens zwei Heizelemente im Schutzrohr angeordnet sind, so dass die Heizleistung erhöht ist und die erforderliche Zündtemperatur noch schneller erreicht werden kann. Auf diese Weise lassen sich auch besonders schwer entflammbare Brennstoffe, wie z. B. Hackschnitzel mit hoher Feuchte, ausschließlich durch den heißen Luftstrom entzünden.

Insbesondere ist es bevorzugt, im Schutzrohr drei oder mehr Heizelemente anzuordnen. Dabei werden im Hinblick auf eine einfache und unkomplizierte Ansteuerung der Zündeinrichtung vorzugsweise gleiche Heizelemente im Schutzrohr eingesetzt. Allerdings ist es auch möglich, unterschiedliche Heizelemente, beispielsweise im Hinblick auf das Heizleitermaterial, einzusetzen. So können bei Verwendung unterschiedlicher Heizleitermaterialien die unterschiedlichen Temperaturkoeffizienten der Materialien ausgenutzt werden, um ein bestimmtes Temperatur-Zeit-Profil beim Erhitzen der Zündeinrichtung einzustellen.

Es hat sich bewährt, wenn das Schutzrohr und/oder das Trägerrohr des mindestens einen Heizelements oder die Trägerrohre der mindestens zwei Heizelemente mit einem Gebläse verbunden ist/sind. Ein derartiges Gebläse erzeugt den gewünschten Luftstrom durch die Zündeinrichtung hindurch in Richtung Brennkammer. Allerdings kann der Luftstrom beispielsweise auch dadurch erzeugt werden, dass Luft aus der Brennkammer abgesaugt wird und gleichzeitig ein freier Zutritt von Luft durch das Schutzrohr und/oder die Trägerrohre hindurch in die Brennkammer ermöglicht wird.

Weiterhin hat es sich bewährt, wenn mehrere Heizelemente, jeweils mit einem Trägerrohr, strömungstechnisch in Reihe nacheinander geschaltet sind, so dass der Luftstrom das Trägerrohr eines ersten Heizelements durchströmt und anschließend noch mindestens ein weiteres Trägerrohr eines zweiten Heizelements durchströmt, bevor der erwärmte Luftstrom aus der Zündeinrichtung austritt. Ein Trägerstab eines Heizelements kann mit einem System an U-förmigen Kanälen versehen sein, die zumindest einen Teil des Luftstroms einströmen und am gleichen Ende des Trägerstabes wieder ausströmen lassen, um anschließend zwischen dem Schutzrohr und dem mindestens einen Heizelement in Richtung Brennkammer zu strömen.

Für das Heizelemente mit dem durchströmbaren Trägerrohr hat es sich bewährt, wenn dieses derart im Schutzrohr angeordnet ist, dass es weiterhin von Luft weitgehend umströmbar ist. Bei einer derartigen Anordnung strömt somit ein Luftstrom durch das jeweilige Trägerrohr und weiterhin ein Luftstrom im Zwischenraum zwischen Schutzrohr und dem mindestens einen Heizelement. Die abstrahlende Oberfläche ist somit vergrößert. Beide Luftströme erhitzen sich am mindestens einen Heizelement und treffen auf den zu entflammenden Brennstoff.

Es ist aber genauso möglich, dass der Zwischenraum zwischen dem mindestens einen, ein durchströmbares Trägerrohr aufweisenden Heizelement und dem Schutzrohr mit einem wärmeisolierenden Material ausgefüllt ist. Der Wärmeeintrag ins Innere des jeweiligen Trägerrohrs und damit auf die hindurch strömende Luft wird dadurch nochmals erhöht. Es resultiert eine Erhöhung der Temperatur im Trägerrohr um bis zu 300°C im Vergleich zu einer Ausführung ohne wärmeisolierendes Material. Als wärmeisolierendes Material haben sich insbesondere Fasermatten, poröse Leichtbausteine oder Keramik, Vakuumformteile und dergleichen bewährt.

Vorzugsweise ist der mindestens eine Heizleiter des mindestens einen Heizelements aus einem Refraktärmetall, wie Wolfram, Platin, Molybdän oder Molybdändisilizid, aus einem elektrisch leitfähigen Keramik-Metall-Komposit oder aus einem elektrisch leitfähigen Keramikmaterial gebildet. Durch den positiven Temperaturkoeffizienten des Widerstands von beispielsweise Wolfram oder Platin ist ein damit gebildetes Heizelement quasi selbstbegrenzend. Keramik-Metall-Komposite bzw. Mischungen aus Keramik- und Metallpulvern, wie beispielsweise Mischungen von 60 Vol.-% Al₂O₃ -Pulver mit 40 Vol.-% Wolfram-, Molybdän- oder Platinpulver, haben sich zur Bildung eines Heizleiters bewährt. Im Hinblick auf die Lebensdauer der Zündeinrichtung ist insbesondere ein glasphasenfreies Heizleitermaterial mit besonders geringem Gehalt (insbesondere < 100 ppm) an Alkalien und Erdalkalien bevorzugt.

Der Heizleiter bzw. seine heiße Zone erstreckt sich vorzugsweise über mehr als die Hälfte der Länge des jeweiligen Heizelements.

Es hat sich bewährt, wenn das Schutzrohr aus einem Metall oder einer Metall-Legierung, insbesondere mit einer Einsatztemperatur im Bereich von 900 bis 1200°C gebildet ist. Insbesondere eignen sich nicht-rostende Cr-Stähle, Warmarbeitsstähle oder hitzebeständige Stähle als Material für das Schutzrohr. Zwar ist auch die Verwendung eines keramischen Schutzrohrs möglich, jedoch weisen keramische Schutzrohre eine höhere Bruchanfälligkeit und zudem üblicherweise eine höhere Masse auf, die sich gegebenenfalls negativ auf die erreichbare Zündgeschwindigkeit auswirkt.

Zum Erreichen einer schnellen Zündung des Brennstoffs hat sich bewährt, wenn das mindestens eine elektrische Heizelement auf eine Temperatur im Bereich von 1000 bis 1200°C erhitzt wird. Kurzzeitig können Temperaturen an der Zündeinrichtung bis zu 1400°C erreicht werden. Dabei ist insbesondere ein Wechselstrombetrieb des mindestens einen Heizelements bevorzugt, um eine hohe Lebensdauer des Heizelements zu gewährleisten.

Es hat sich bewährt, wenn das erste Ende des Schutzrohrs, enthaltend das mindestens eine Heizelement und den mindestens einen Heizleiter, möglichst nahe am zu zündenden Brennstoff angeordnet wird. Insbesondere hat es sich bewährt, wenn der Abstand zwischen Brennstoff und Zündeinrichtung ≤ 1 cm gewählt wird oder die Zündeinrichtung sogar in den festen Brennstoff eintauchend angeordnet wird. In diesem Fall zündet der Brennstoff noch schneller, als wenn ein Abstand zwischen Brennstoff und Zündeinrichtung vorhanden ist.

Das erste Ende des Schutzrohrs, enthaltend das mindestens eine Heizelement und den mindestens einen Heizleiter, kann nach dem Zünden des festen Brennstoffs automatisch aus oder von der Brennkammer entfernt werden. Das Zündelement kann aber nach Zünden des Brennstoffs auch in oder an der Brennkammer verbleiben. Auf die Lebensdauer der Zündeinrichtung hat ein Verbleiben in oder an der Brennkammer, wobei Verbrennungsgase in das Schutzrohr eintreten können, keinen wesentlichen negativen Einfluß.

Die Figuren 1a bis 5 zeigen beispielhaft eine erfindungsgemäße Zündeinrichtung und deren Verwendung. So zeigt
- Figur 1a: eine Zündeinrichtung im Längsschnitt; '
- Figur 1b: die Zündeinrichtung aus Figur 1a im Querschnitt A - A';
- Figur 2: im Schnittbild eine in eine Brennkammer eingebaute Zündeinrichtung;
- Figur 3: im Schnittbild eine weitere in eine Brennkammer eingebaute Zündeinrichtung;
- Figur 4: eine Zündeinrichtung mit drei Heizelementen im Querschnitt; und
- Figur 5: eine weitere Zündeinrichtung mit drei Heizelementen im Querschnitt.

Figur 1a zeigt eine Zündeinrichtung 1 im Längsschnitt. Die Zündeinrichtung 1 weist ein Schutzrohr 2 aus nicht-rostendem Cr-Stahl und im Schutzrohr 2 ein rohrförmiges Heizelement 3 auf. Das Heizelement 3 weist ein Trägerrohr 3a aus Al₂O₃ mit einem Gehalt an Verunreinigungen bzw. Alkalien, Erdalkalien und Glasphase von insgesamt < 100 ppm auf. Zwischen dem Trägerrohr 3a und einer Keramikfolie 3b aus dem gleichen Material ist an einem Ende des Trägerrohrs 3a ein gedruckter Heizleiter 4 aus Platin mäanderförmig eingebettet, der am anderen Ende des Trägerrohrs 3a elektrisch kontaktiert werden kann. Im Längsschnitt ist die Lage des Heizleiters 4 zwischen dem Trägerrohr 3a und der Keramikfolie 3b gestrichelt angedeutet und durch einen Ausbruch im Trägerrohr 3a hindurch unmittelbar vor der Keramikfolie 4 erkennbar. Der Heizleiter 4 erstreckt sich dabei vorzugsweise über mehr als die Hälfte der Länge des Heizelements 3. Das Heizelement 3 ist konzentrisch im Schutzrohr 2 angeordnet und mittels eines Distanzrings 5 im Schutzrohr 2 fixiert. Der Distanzring 5 kann hier das Heizelement 3 vollständig umgeben oder aber nur bereichsweise vorhanden sein, so dass nicht nur ein Luftstrom (siehe Pfeil) im Trägerrohr 3a, sondern auch im Zwischenraum 6 zwischen dem Heizelement 3 und dem Schutzrohr 2 erzeugt werden kann.

Figur 1b zeigt die Zündeinrichtung aus Figur 1a im Querschnitt A - A'. Es ist zu erkennen, dass der Heizleiter 4 mäanderförmig um das Trägerrohr 3a herum angeordnet und von der Keramikfolie 3b geschützt ist.

Figur 2 zeigt im Schnittbild eine in eine Wandung einer Brennkammer 7 eingebaute Zündeinrichtung 1, welche oberhalb des Brennstoffs 8, der in Form von Holzpellets vorliegt, in die Brennkammer 7 ragt. Es ist hier genauso möglich, dass die Zündeinrichtung 1 nicht in die Brennkammer 7 hineinragt, sondern mit der Wandung der Brennkammer 7 abschließt. Der Abstand zwischen Brennstoff 8 und Zündeinrichtung 1 wird jedoch bevorzugt kleiner 1 cm gewählt. Zum Zünden des Brennstoffs 8 wird das Heizelement 3 auf eine Temperatur von ≥ 900°C erhitzt und ein Luftstrom (siehe Pfeile) durch das Trägerrohr 3a hindurch erzeugt. Gegebenenfalls wird ein weiterer Luftstrom zwischen dem Schutzrohr 2 und dem Heizelement 3 in Richtung der Brennkammer 7 erzeugt. Der bzw. die erhitzten Luftströme treffen auf den Brennstoff 8 auf und erwärmen diesen. Weiterhin strahlt die Zündeinrichtung 1 Wärme ab, die den Brennstoff 8 weiter erwärmt. Bei ausreichendem Wärmeeintrag in den Brennstoff 8 erfolgt dessen Zündung. Die Zündeinrichtung 1 kann während des Abbrands des Brennstoffs 8 aus der Brennkammer 7 herausgezogen sein oder aber in ihrer Position verbleiben.

Figur 3 zeigt im Schnittbild eine weitere, in eine Wandung einer Brennkammer 7 eingebaute Zündeinrichtung 1. Die Zündeinrichtung 1 ist so angeordnet, dass diese in den Brennstoff 8 in Form von Hackschnitzeln aus Holz unmittelbar eintaucht. Die Zündung des Brennstoffs 8 erfolgt hier schneller als bei der Anordnung der Zündeinrichtung 1 gemäß Figur 2, da kein Abstand zwischen der Zündeinrichtung 1 und dem Brennstoff 8 überwunden werden muss.

Figur 4 zeigt schematisch eine weitere Zündeinrichtung mit drei rohrförmigen Heizelementen 3 im Querschnitt, durch welche hindurch strömende Luft besonders schnell und stark erhitzt werden kann. Die drei Heizelemente 3 sind parallel zueinander und zum Schutzrohr 2 in diesem angeordnet. In jedem Trägerrohr der drei Heizelemente 3 wird jeweils ein Luftstrom erzeugt. Die Zwischenräume 6 zwischen dem Schutzrohr 2 und den Heizelementen 3 werden von einem weiteren Luftstrom durchströmt.

Figur 5 zeigt schematisch eine weitere Zündeinrichtung mit drei rohrförmigen Heizelementen 3 im Querschnitt, durch welche hindurch strömende Luft besonders schnell und stark erhitzt werden kann. Die drei Heizelemente 3 sind parallel zueinander und zum Schutzrohr 2 in diesem angeordnet. In jedem Trägerrohr der drei Heizelemente 3 wird jeweils ein Luftstrom erzeugt. Die Zwischenräume zwischen dem Schutzrohr 2 und den Heizelementen 3 sind mit wärmeisolierendem Material 9, beispielsweise aus Fasermatten, ausgefüllt, so dass die durch die Trägerrohre strömende Luft besonders stark erhitzt wird.

Die in den Figuren dargestellten Zündeinrichtungen und deren Einbausituation sind nur beispielhaft aus einer Fülle von weiteren Ausführungsmöglichkeiten gewählt. Der Fachmann ist in Kenntnis der erfindungsgemäßen Zündeinrichtung ohne weiteres in der Lage, eine Anpassung der Zündvorrichtung an die örtlichen Einsatzgegebenheiten und den Einsatzzweck vorzunehmen, ohne dabei erfinderisch tätig zu werden.

## Patentansprüche

1. Zündeinrichtung (1) zum Zünden von festem Brennstoff (8), insbesondere zum Zünden von Pellets, Hackschnitzeln oder Scheiten aus Holz, umfassend ein Schutzrohr (2) und mindestens ein elektrisches Heizelement (3) in dem Schutzrohr (2),
**dadurch gekennzeichnet,**
**dass** das mindestens eine Heizelement (3) ein keramisches Trägerrohr (3a) und mindestens einen, auf eine Keramikfolie (3b) gedruckten, elektrischen Heizleiter (4) aufweist, wobei die Keramikfolie (3b) derart um das Trägerrohr (3a) gewickelt und mit diesem versintert ist, dass der mindestens eine Heizleiter (4) zwischen der Keramikfolie (3b) und dem Trägerrohr (3a) angeordnet ist, wobei das Trägerrohr (3a) derart im Schutzrohr (2) angeordnet ist, dass ein Luftstrom durch das Trägerrohr (3a) hindurch leitbar ist.

2. Zündeinrichtung nach Anspruch 1,
**dadurch gekennzeichnet,**
**dass** das Trägerrohr (3a) und die Keramikfolie (3b) des mindestens einen Heizelements (3) jeweils aus mindestens 50% Al₂O₃ gebildet sind, wobei das Trägerrohr (3a) und die Keramikfolie (3b) weniger als 500 ppm an Verunreinigungen umfassend Alkalien, Erdalkalien und Glasphasen aufweisen.

3. Zündeinrichtung nach Anspruch 2,
**dadurch gekennzeichnet,**
**dass** das Al₂O₃ weniger als 100 ppm, insbesondere weniger als 30 ppm an Verunreinigungen aufweist.

4. Zündeinrichtung nach einem der Ansprüche 1 bis 3,
**dadurch gekennzeichnet,**
**dass** das Trägerrohr (3a) einen Innendurchmesser im Bereich von 3 bis 35 mm aufweist.

5. Zündeinrichtung nach einem der Ansprüche 1 bis 4,
**dadurch gekennzeichnet,**
**dass** mindestens zwei Heizelemente (3) im Schutzrohr (2) angeordnet sind.

6. Zündeinrichtung nach einem der Ansprüche 1 bis 5,
**dadurch gekennzeichnet,**
**dass** das Schutzrohr (2) und/oder das Trägerrohr (3a) des mindestens einen Heizelements (3) oder die Trägerrohre (3a) der mindestens zwei Heizelemente (3), mit einem Gebläse verbunden ist/sind.

7. Zündeinrichtung nach einem der Ansprüche 1 bis 6,
**dadurch gekennzeichnet,**
**dass** das mindestens eine Heizelement (3) derart im Schutzrohr (2) angeordnet ist, dass es weiterhin von Luft umströmbar ist.

8. Zündeinrichtung nach einem der Ansprüche 1 bis 7,
**dadurch gekennzeichnet,**
**dass** zwischen dem Schutzrohr (2) und dem mindestens einen Heizelement (3) Leitbleche oder andere, den Luftstrom in eine bestimmte Richtung lenkende Einbauten angeordnet sind.

9. Zündeinrichtung nach einem der Ansprüche 1 bis 6,
**dadurch gekennzeichnet,**
**dass** ein Zwischenraum (6) zwischen dem mindestens einen Heizelement (3) und dem Schutzrohr (2) mit einem wärmeisolierenden Material (9) ausgefüllt ist.

10. Zündeinrichtung nach einem der Ansprüche 1 bis 9,
**dadurch gekennzeichnet,**
**dass** im Trägerrohr (3a) des mindestens einen Heizelements (3) Leitbleche oder andere, den Luftstrom in eine bestimmte Richtung lenkende Einbauten angeordnet sind.

11. Zündeinrichtung nach einem der Ansprüche 1 bis 10,
**dadurch gekennzeichnet,**
**dass** der mindestens eine Heizleiter (4) aus einem Refraktärmetall, insbesondere aus Wolfram, Platin, Molybdän oder Molybdändisilizid, aus einem elektrisch leitfähigen Keramik-Metall-Komposit oder aus einem elektrisch leitfähigen Keramikmaterial gebildet ist.

12. Zündeinrichtung nach einem der Ansprüche 1 bis 11,
**dadurch gekennzeichnet,**
**dass** das Schutzrohr (2) aus einem Metall oder einer Metall-Legierung gebildet ist.

13. Verfahren zum Zünden von festem Brennstoff (8), insbesondere zum Zünden von Pellets, Hackschnitzeln oder Scheiten aus Holz, **gekennzeichnet durch** folgende Schritte:
- Anordnen einer Zündeinrichtung (1) nach einem der Ansprüche 1 bis 12 an einer Brennkammer (7), in welcher sich fester Brennstoff (8) befindet, derart dass ein erstes Ende des Schutzrohrs (2) enthaltend das mindestens eine Heizelement (3) und den mindestens einen Heizleiter (4) an die Brennkammer (7) angrenzt oder in diese hineinragt;
- Erhitzen des mindestens einen elektrischen Heizelements (3) auf eine Temperatur von mindestens 900°C, wobei ein Luftstrom **durch** die Zündeinrichtung (1) hindurchgeleitet und erwärmt wird; und
- Erhitzen und Zünden des festen Brennstoffs (8) **durch** Beaufschlagung des Brennstoffs (8) mit dem erwärmten Luftstrom und einer vom mindestens einen Heizelement (3) abgegebenen Strahlungsenergie, insbesondere innerhalb einer Zeitspanne von einer Minute.

14. Verfahren nach Anspruch 13,
**dadurch gekennzeichnet,**
**dass** das mindestens eine elektrische Heizelement (3) auf eine Temperatur im Bereich von 900 bis 1200°C erhitzt wird.

15. Verfahren nach einem der Ansprüche 13 oder 14,
**dadurch gekennzeichnet,**
**dass** ein Luftstrom im Bereich von 8,3 · 10⁻⁸ bis 1,67 · 10⁻³ m³/s (5 bis 100000 cm³/min) durch die Zündeinrichtung (1) hindurch in die Brennkammer (7) geleitet wird.

16. Verfahren nach einem der Ansprüche 13 bis 15,
**dadurch gekennzeichnet,**
**dass** das erste Ende des Schutzrohrs (2), enthaltend das mindestens eine Heizelement (3) und den mindestens einen Heizleiter (4), in den festen Brennstoff (8) eintauchend angeordnet wird.

17. Verfahren nach einem der Ansprüche 13 bis 16,
**dadurch gekennzeichnet,**
**dass** das erste Ende des Schutzrohrs (2), enthaltend das mindestens eine Heizelement (3) und den mindestens einen Heizleiter (4), nach dem Zünden des festen Brennstoffs (8) automatisch von oder aus der Brennkammer (7) entfernt wird.

## Claims

1. Ignition device (1) for igniting solid fuel (8), in particular for igniting wood pellets, wood chips or pieces of wood, comprising a protective tube (2) and at least one electrical heating element (3) in the protective tube (2),
**characterized**
**in that** the at least one heating element (3) has a ceramic carrier tube (3a) and at least one electrical heating conductor (4) which is pressed onto a ceramic film (3b), with the ceramic film (3b) being wound around the carrier tube (3a) and being sintered to said carrier tube in such a way that the at least one heating conductor (4) is arranged between the ceramic film (3b) and the carrier tube (3a), with the carrier tube (3a) being arranged in the protective tube (2) in such a way that an air stream can be conducted through the carrier tube (3a).

2. Ignition device according to Claim 1,
**characterized**
**in that** at least 50% of the carrier tube (3a) and of the ceramic film (3b) of the at least one heating element (3) is formed from Al₂O₃ in each case, with the carrier tube (3a) and the ceramic film (3b) containing less than 500 ppm of impurities comprising alkali metals, alkaline earth metals and glass phases.

3. Ignition device according to Claim 2,
**characterized**
**in that** the Al₂O₃ contains less than 100 ppm, in particular less than 30 ppm, of impurities.

4. Ignition device according to one of Claims 1 to 3,
**characterized**
**in that** the carrier tube (3a) has an inside diameter in the range of from 3 to 35 mm.

5. Ignition device according to one of Claims 1 to 4,
**characterized**
**in that** at least two heating elements (3) are arranged in the protective tube (2).

6. Ignition device according to one of Claims 1 to 5,
**characterized**
**in that** the protective tube (2) and/or the carrier tube (3a) of the at least one heating element (3) or the carrier tubes (3a) of the at least two heating elements (3) are/is connected to a fan.

7. Ignition device according to one of Claims 1 to 6,
**characterized**
**in that** the at least one heating element (3) is arranged in the protective tube (2) in such a way that air can also flow around it.

8. Ignition device according to one of Claims 1 to 7,
**characterized**
**in that** baffle plates or other internal components which direct the air stream in a specific direction are arranged between the protective tube (2) and the at least one heating element (3).

9. Ignition device according to one of Claims 1 to 6,
**characterized**
**in that** an interspace (6) between the at least one heating element (3) and the protective tube (2) is filled with a thermally insulating material (9).

10. Ignition device according to one of Claims 1 to 9,
**characterized**
**in that** baffle plates or other internal components which direct the air stream in a specific direction are arranged in the carrier tube (3a) of the at least one heating element (3).

11. Ignition device according to one of Claims 1 to 10,
**characterized**
**in that** the at least one heating conductor (4) is formed from a refractory metal, in particular from tungsten, platinum, molybdenum or molybdenum disilicide, from an electrically conductive ceramic/metal composite or from an electrically conductive ceramic material.

12. Ignition device according to one of Claims 1 to 11,
**characterized**
**in that** the protective tube (2) is formed from a metal or a metal alloy.

13. Method for igniting solid fuel (8), in particular for igniting wood pellets, wood chips or pieces of wood, **characterized by** the following steps:
- arranging an ignition device (1) according to one of Claims 1 to 12 on a combustion chamber (7), in which solid fuel (8) is located, in such a way that a first end of the protective tube (2) containing the at least one heating element (3) and the at least one heating conductor (4) adjoins the combustion chamber (7) or projects into the said combustion chamber;
- heating of the at least one electrical heating element (3) to a temperature of at least 900°C, with an air stream being conducted through the ignition device (1) and heated; and
- heating and igniting the solid fuel (8) by subjecting the fuel (8) to the action of the heated air stream and radiation energy emitted by the at least one heating element (3), in particular over a time period of one minute.

14. Method according to Claim 13,
**characterized**
**in that** the at least one electrical heating element (3) is heated to a temperature in the range of from 900 to 1200°C.

15. Method according to either of Claims 13 and 14,
**characterized**
**in that** an air stream is conducted through the ignition device (1) and into the combustion chamber (7) in the range of from 8.3·10⁻⁸ to 1.67·10⁻³ m³/s (5 to 100,000 cm³/min).

16. Method according to one of Claims 13 to 15,
**characterized**
**in that** the first end of the protective tube (2) containing the at least one heating element (3) and the at least one heating conductor (4) is arranged such that it is immersed in the solid fuel (8).

17. Method according to one of Claims 13 to 16,
**characterized**
**in that** the first end of the protective tube (2) containing the at least one heating element (3) and the at least one heating conductor (4) is automatically removed from the combustion chamber (7) after the solid fuel (8) is ignited.

## Revendications

1. Dispositif d'allumage (1) pour allumer un combustible solide (8), en particulier pour allumer des granulés, des copeaux ou des éclats de bois, comprenant un tube protecteur (2) et au moins un élément chauffant électrique (3) dans le tube protecteur (2),
**caractérisé en ce que**
au moins un élément chauffant (3) comporte un tube porteur en céramique (3a) et au moins un conducteur électrique de chauffage (4) imprimé sur un film en céramique (3b), sachant que le film en céramique (3b) est enroulé autour du tube porteur (3a) et est fritté avec ce dernier de telle sorte que ledit au moins un conducteur de chauffage (4) est disposé entre le film en céramique (3b) et le tube porteur (3a), le tube porteur (3a) étant disposé dans le tube protecteur (2) de telle sorte qu'un écoulement d'air peut être envoyé à travers le tube porteur (3a).

2. Dispositif d'allumage selon la revendication 1,
**caractérisé en ce que**
le tube porteur (3a) et le film en céramique (3b) dudit au moins un élément chauffant (3) sont formés chacun d'au moins 50 % d'Al₂O₃, le tube porteur (3a) et le film en céramique (3b) comportant moins de 500 ppm d'impuretés comprenant des alcalins, des alcalinoterreux et des phases vitreuses.

3. Dispositif d'allumage selon la revendication 2,
**caractérisé en ce que**
l'Al₂O₃ comporte moins de 100 ppm, en particulier moins de 30 ppm d'impuretés

4. Dispositif d'allumage selon l'une quelconque des revendications 1 à 3,
**caractérisé en ce que**
le tube porteur (3a) présente un diamètre intérieur dans l'intervalle de 3 à 35 mm.

5. Dispositif d'allumage selon l'une quelconque des revendications 1 à 4,
**caractérisé en ce que**
au moins deux éléments chauffants (3) sont disposés dans le tube protecteur (2).

6. Dispositif d'allumage selon l'une quelconque des revendications 1 à 5,
**caractérisé en ce que**
le tube protecteur (2) et/ou le tube porteur (3a) dudit au moins un élément chauffant (3), ou les tubes porteurs (3a) desdits au moins deux éléments chauffants (3) est/sont relié(s) par une soufflante.

7. Dispositif d'allumage selon l'une quelconque des revendications 1 à 6,
**caractérisé en ce que**
ledit au moins un élément chauffant (3) est disposé dans le tube protecteur (2) de telle sorte qu'il continue à pouvoir être léché par l'écoulement de l'air.

8. Dispositif d'allumage selon l'une quelconque des revendications 1 à 7,
**caractérisé en ce que**
entre le tube protecteur (2) et ledit au moins un élément chauffant (3) sont disposées des tôles déflectrices ou d'autres chicanes dirigeant l'écoulement de l'air dans une direction déterminée.

9. Dispositif d'allumage selon l'une quelconque des revendications 1 à 6,
**caractérisé en ce que**
un espace intermédiaire (6) entre ledit au moins un élément chauffant (3) et le tube protecteur (2) est rempli d'un matériau isolant thermique (9).

10. Dispositif d'allumage selon l'une quelconque des revendications 1 à 9,
**caractérisé en ce que**
dans le tube porteur (3a) dudit au moins un élément chauffant (3) sont disposées des tôles déflectrices ou d'autres chicanes dirigeant l'écoulement de l'air dans une direction déterminée.

11. Dispositif d'allumage selon l'une quelconque des revendications 1 à 10,
**caractérisé en ce que**
ledit au moins un conducteur de chauffage (4) est formé en un métal réfractaire, en particulier en tungstène, en platine, en molybdène ou en disiliciure de molybdène, en un composite conducteur électrique céramique-métal ou en un matériau céramique conducteur électrique.

12. Dispositif d'allumage selon l'une quelconque des revendications 1 à 11,
**caractérisé en ce que**
le tube protecteur (2) est formé en un métal ou en un alliage métallique.

13. Procédé pour allumer un combustible solide (8), en particulier pour allumer des granulés, des copeaux ou des éclats de bois, **caractérisé par** les étapes suivantes :
- mise en place d'un dispositif d'allumage (1) selon l'une quelconque des revendications 1 à 12 sur une chambre de combustion (7) dans laquelle se trouve un combustible solide (8), de telle sorte qu'une première extrémité du tube protecteur (2), contenant ledit au moins un élément chauffant (3) et ledit au moins un conducteur de chauffage(4) soit contiguë à la chambre de combustion (7) ou dépasse dans cette dernière ;
- chauffage dudit au moins un élément chauffant (3) à une température d'au moins 900 °C, lors de quoi un écoulement d'air est conduit à travers le dispositif d'allumage (1) et est réchauffé ; et
- chauffage et allumage du combustible solide (8) en soumettant le combustible (8) à l'écoulement d'air réchauffé et à une énergie rayonnée débitée par ledit au moins un élément chauffant (3), en particulier en l'espace d'un intervalle de temps d'une minute.

14. Procédé selon la revendication 13,
**caractérisé en ce que**
ledit au moins un élément chauffant électrique (3) est chauffé à une température dans l'intervalle de 900 à 1200 °C.

15. Procédé selon l'une quelconque des revendications 13 ou 14,
**caractérisé en ce que**
un écoulement d'air dans l'intervalle de 8,3.10⁻⁸ à 1,67.10⁻³ m³/s (5 à 100000 cm³/min) est conduit à travers le dispositif d'allumage (1) dans la chambre de combustion (7).

16. Procédé selon l'une quelconque des revendications 13 à 15,
**caractérisé en ce que**
la première extrémité du tube protecteur (2), contenant ledit au moins un élément chauffant (3) et ledit au moins un conducteur de chauffage (4), est disposée plongeant dans le combustible solide (8).

17. Procédé selon l'une quelconque des revendications 13 à 16,
**caractérisé en ce que**
la première extrémité du tube protecteur (2), contenant ledit au moins un élément chauffant (3) et ledit au moins un conducteur de chauffage (4), est retirée automatiquement de la chambre de combustion (7) ou de l'intérieur de la chambre de combustion (7) après l'allumage du combustible solide (8).
